# FASCICULE DE BREVET EUROPEEN

(11) **EP 3 677 051 B1**
(45) Date de publication et mention de la délivrance du brevet: **30.03.2022**
(21) Numéro de dépôt: 18759139.1
(22) Date de dépôt: 31.08.2018
(51) Int. Cl.: H04R 1/44, H04R 9/02

(54) **ENCEINTE ACOUSTIQUE AQUATIQUE**
WASSERSCHALLGEHÄUSE
AQUATIC ACOUSTIC ENCLOSURE

(30) Priorité: 31.08.2017 FR 1758038
(43) Date de publication de la demande: 08.07.2020
(73) Titulaire: Morkerken, Jean-Pierre, 94320 Thiais (FR); Polack, Jean-Dominique, 75001 Paris (FR)
(72) Inventeur: Morkerken, Jean-Pierre, 94320 Thiais (FR); Polack, Jean-Dominique, 75001 Paris (FR)
(74) Mandataire: Decorchemont, Audrey Véronique Christèle
(86) Numéro de dépôt international: PCT/EP2018/073506
(87) Numéro de publication internationale: WO 2019/043178

(56) Documents cités:
- FR-A1- 2 589 663
- JP-A- H0 429 499
- JP-A- 2010 057 040
- US-A- 4 868 799
- US-A1- 2017 168 176

## Description

### Domaine technique

La présente invention concerne un dispositif d'émission de son immersible ou semi-immersible dans un liquide.

### Etat de la technique antérieure

Divers systèmes de transducteurs sous-marins, utilisant par exemple des cristaux piézoélectriques, existent pour une variété d'applications. Par exemple, ces systèmes peuvent être utilisés pour diffuser des programmes audio dans des piscines ou pour des applications de défense telles que sonars passifs ou bistatiques. Des haut-parleurs submersibles ou immersibles sont également utilisés pour éloigner certains poissons prédateurs qui menacent les parcs d'élevage conchylicoles ou ostréicoles.

Il est connu d'utiliser de tels systèmes avec des haut-parleurs piézo-électriques qui peuvent atteindre des puissances importantes et ainsi avoir des portées d'efficacité suffisantes pour l'application visée. Cependant, les haut-parleurs piézo-électriques sont très coûteux et ont une bande de fréquence restreinte, ne descendant que très difficilement en-dessous de 100 Hz.

D'autres systèmes, tel que celui qui est décrit dans le document FR 2 586 333, fonctionnent avec des haut-parleurs électrodynamiques. Cependant, les moteurs de ces haut-parleurs sont généralement contenus dans des boîtiers hermétiques qui peuvent être altérés par la pression exercée par le liquide d'immersion. La bande de fréquence d'émission présente alors une fréquence de coupure élevée. La puissance d'émission est déterminée par la puissance électrique admissible, qui peut être de l'ordre de 100W.

Les documents US2016/0094911, FR 2 523 795 et JPH0429499 décrivent des systèmes comprenant un corps et un haut-parleur incluant une membrane vibrante. Lorsque le corps est immergé, la membrane vibrante s'étend dans un plan vertical. D'autres dispositifs d'émission de son immersibles ou semi-immersibles sont présentés dans les documents US 4 868 799 A, FR 2 589 663 A1, US 2017/168176 A1 et JP 2010 057040 A.

Le but de la présente invention est de proposer une enceinte acoustique robuste pouvant être immergée dans un liquide, et plus particulièrement dans de l'eau, étant d'un coût modéré et étant performante aux très basses fréquences.

### Exposé de l'invention

Cet objectif est atteint avec un dispositif d'émission de son immersible ou semi-immersible dans un liquide environnant, selon la revendication 1. D'autres modes de réalisation sont définis dans les revendications dépendantes. Le dispositif comprend un corps creux rigide ayant au moins une ouverture à l'une de ses extrémités et agencé pour être au moins partiellement immergé dans le liquide, de façon à ce que l'axe principal traversant l'ouverture du corps creux soit sensiblement vertical, et au moins un haut-parleur électrodynamique comprenant au moins une membrane, au moins un aimant et au moins une bobine mobile. L'au moins un haut-parleur est fixé à l'intérieur du corps creux à proximité d'au moins une ouverture immergée du corps creux, le dispositif et son corps creux étant agencés pour que, lorsque le dispositif est au moins semi-immergé, la membrane de l'au moins un haut-parleur est en contact avec le liquide à au moins une de ses côtés et ferme l'ouverture immergée du corps creux.

Préférentiellement, le liquide environnant a une densité égale ou supérieure à 0,9, et plus préférentiellement égale ou supérieure à 0,95, et/ou égale ou inférieure à 1,2, et plus préférentiellement égale ou inférieure à 1,05 à 20°C à l'interface avec de l'air avec une pression de 1013,25 hPa à 15°C.

De manière non limitative, le liquide peut être, par exemple, de l'eau.

Avantageusement, le dispositif selon l'invention est semi-immersible ou immersible dans l'eau.

Selon des modes de réalisation, le haut-parleur incluant la bobine mobile et l'aimant sont entièrement immergés dans le liquide environnant.

Avantageusement, le corps creux peut être semi-immergé.

Selon des modes de réalisation, le dispositif comprend en outre une pièce flottante agencée à l'extérieur du corps creux.

De manière avantageuse, la pièce flottante est un corps circulaire entourant le corps creux, le corps circulaire étant en matériau flottant.

Selon des modes de réalisation, le haut-parleur est fixé à l'intérieur du corps creux à proximité de l'ouverture supérieure, et lorsque le dispositif est entièrement immergé dans le liquide, de l'air est contenu à l'intérieur du corps creux.

Préférentiellement, la bobine du haut-parleur est agencée dans une chambre de protection, la chambre de protection étant formée par une membrane souple, et une paroi du corps creux.

Selon des modes de réalisation, le dispositif comprend deux haut-parleurs agencés selon l'axe principal du corps creux et formant une chambre avec leurs membranes et la paroi du corps creux, la chambre étant remplie d'un fluide de compensation de pression.

Selon des modes de réalisation, l'un des haut-parleurs peut être un haut-parleur actif comprenant une membrane et une bobine, et l'autre haut-parleur peut être un haut-parleur passif ne comprenant qu'une membrane.

Préférentiellement, la fréquence d'émission du ou des haut-parleur(s) est comprise entre 1 Hz et 500 Hz.

Avantageusement, le niveau de pression acoustique du ou des haut-parleur(s) peut être d'au moins 160 dB (référence 1µPa) à 1 m de distance du haut-parleur.

Selon des modes de réalisation, le haut-parleur peut avoir un moteur de chaque côté de la membrane.

Avantageusement, la puissance du ou des haut-parleur(s) peut être adaptée à la pression du liquide environnant dans lequel le dispositif est immergé ou semi-immergé.

### Description des figures et modes de réalisation

D'autres avantages et particularités de l'invention apparaîtront à la lecture de la description détaillée de mises en œuvre et de modes de réalisation nullement limitatifs, et des dessins annexés suivants :
- la figure 1 est une vue schématique d'un premier mode de réalisation d'un dispositif d'émission de son semi-immersible,
- la figure 2 est une vue schématique d'un deuxième mode de réalisation d'un dispositif d'émission de son semi-immersible,
- les figures 3A à 3D sont des vues schématiques de modes de réalisation de dispositifs d'émission de son entièrement immersibles, et
- les figures 4 et 5 sont des vues schématiques d'autres modes de réalisation de dispositifs d'émission de son entièrement immersibles,
- la figure 6 est une vue schématique d'un autre mode de réalisation d'un dispositif d'émission de son, et
- la figure 7 est une vue schématique d'un autre mode de réalisation d'un dispositif d'émission de son.

Les modes de réalisation décrits par la suite étant nullement limitatifs, on pourra notamment considérer des variantes de l'invention ne comprenant qu'une sélection de caractéristiques décrites ou illustrées isolées des autres caractéristiques décrites ou illustrées (même si cette sélection est isolée au sein d'une phrase comprenant ces autres caractéristiques), si cette sélection de caractéristiques est suffisante pour conférer un avantage technique ou pour différencier l'invention par rapport à l'état de la technique antérieure. Cette sélection comprend au moins une caractéristique de préférence fonctionnelle sans détails structurels, et/ou avec seulement une partie des détails structurels si cette partie uniquement est suffisante pour conférer un avantage technique ou à différencier l'invention par rapport à l'état de la technique antérieure.

En référence à la figure 1, un premier mode de réalisation d'un dispositif d'émission de son 1 va être décrit.

Le dispositif d'émission de son 1 est immersible ou semi-immersible dans un liquide environnant. Dans le mode de réalisation représenté sur la figure 1, le dispositif 1 est semi-immergé dans de l'eau 2.

Le dispositif 1 comprend un corps creux 3 flottant, agencé pour être au moins partiellement immergé dans le liquide environnant 2 du côté d'une extrémité immersible 32 du corps 3. Lorsque le dispositif 1 est plongé dans l'eau, le dispositif 1 s'oriente spontanément de sorte que l'axe principal 4 du corps 3 est sensiblement vertical. A cet effet, le dispositif 1 est configuré de sorte que le centre de gravité du dispositif 1 et le centre de poussée de la poussée d'Archimède se trouvent sur l'axe principal 4. En position d'équilibre stable, le centre de poussée de la poussée d'Archimède se trouve à l'aplomb du centre de gravité (c'est-à-dire au-dessus, sur un même axe vertical). Le corps creux 3 a deux ouvertures 34, 35, une à chaque extrémité 31, 32. L'axe principal 4 du corps 3 traverse le centre de ces ouvertures.

Le corps creux 3 est en matériau rigide et, de préférence, en métal, par exemple en acier inoxydable. Le corps creux 3 renferme un volume qui peut avoir différentes formes, par exemple, cylindrique, parallélépipédique, etc. Préférentiellement et non limitativement, le corps creux 3 est un tube, c'est-à-dire un cylindre creux et rigide.

Le tube 3 utilisé dans l'exemple de la figure 1 est équipé d'un orifice 33 dans la partie immersible du tube 3. Cet orifice 33 permet l'équilibrage des niveaux du liquide à l'intérieur et à l'extérieur de la partie immergée du tube 3 lorsque celui-ci est semi-immergé.

Le dispositif 1 comprend également au moins un haut-parleur électrodynamique 5. Le haut-parleur électrodynamique 5 comprend une membrane 6, une bobine mobile 7 et un aimant 11, c'est-à-dire un moteur électrodynamique. L'aimant 11 est monté fixe par rapport au corps creux 3. La bobine 7 est montée mobile par rapport au corps creux 3. Plus précisément, la bobine 7 est propre à se déplacer axialement par rapport au corps creux 3 parallèlement à l'axe principal 4. Lorsque le haut-parleur 5 est en fonctionnement, la bobine 7 est parcourue par un courant électrique et tend à se déplacer par rapport au corps creux 3, le long de l'axe principal 4. Le déplacement de la bobine 7 est dépendant de l'intensité du courant parcourant la bobine 7. Le déplacement de la bobine 7 entraine un déplacement concomitant de la membrane 6.

Le haut-parleur 5 est fixé à l'intérieur du tube 3 à proximité de l'extrémité 32 ou ouverture immersible 35 du tube 3. Le haut-parleur 5 et sa bobine mobile 7 sont entièrement immergés dans le liquide 2, et la membrane 6 ferme l'ouverture 35 du tube 3 lorsque le dispositif 1 est immergé ou semi-immergé. Dans le mode de réalisation représenté sur la figure 1, il s'agit de l'ouverture 35 située à l'extrémité inférieure 32. Les deux faces opposées 63 et 64 de la membrane 6 sont en contact avec le liquide environnant 2. Ici, le bord de la membrane 6 et le bord inférieur du tube 3 s'affleurent. Cet agencement du haut-parleur 5 par rapport au tube 3 permet une émission de son dans l'eau sans que le bord du tube 3 fasse obstacle à la propagation des ondes de son générées par le mouvement de la membrane 6. La membrane 6 est fixée au bord du tube 3 par des moyens connus, par exemple à l'aide d'une bride.

La membrane 6 du haut-parleur 5 peut également être agencée à l'intérieur du tube 3, à proximité de son bord inférieur.

Le matériau de la membrane 6 doit être rigide afin d'éviter toute déformation de la membrane. Une telle déformation engendrait une nette baisse de la performance du haut-parleur due à l'interférence destructive d'ondes de pression venant de différentes zones de la membrane. La membrane peut être en un matériau composite, par exemple du type sandwich. La membrane peut également être en aluminium, titane, acier, en matériau nid d'abeille ou encore en plastique, ou en tout autre matériau adapté pour cet usage.

Pour flotter dans le liquide 2 de manière semi-immergée, le dispositif 1 comprend, de préférence, une pièce flottante 8 pour empêcher le corps 3 de couler complètement dans le liquide 2. La pièce flottante 8 est fixée au corps 3. La pièce flottante 8 peut avoir la forme d'un corps circulaire percé en son centre pour insérer le corps creux 3 du dispositif 1 à l'intérieur de celui-ci, comme illustré à la figure 1. La pièce flottante 8 peut être, par exemple, en bois ou tout autre matériau flottant dans le liquide 2. La pièce flottante 8 peut être fixée tout autour ou partiellement autour du corps 3 de façon à ce que, lorsque le dispositif 1 est semi-immergé dans le liquide, le haut-parleur 5 et sa bobine mobile 7 soient entièrement immergés dans le liquide.

Tout mécanisme ou appareil adapté pour assurer le flottement du dispositif dans le liquide peut être utilisé. On peut notamment utiliser un flotteur.

La figure 2 représente de manière schématique un deuxième mode de réalisation du dispositif 1. La description des parties identiques au mode de réalisation de la figure 1 est omise.

Dans ce deuxième mode de réalisation, le dispositif 1 comprend deux haut-parleurs 51, 52 agencés selon l'axe 4 du tube 3. Le premier haut-parleur 51 comprend une première membrane 61 et une première bobine 71. Le deuxième haut-parleur 52 comprend une deuxième membrane 62 et une deuxième bobine 72. Les deux membranes 61 et 62 délimitent avec la paroi du tube 3 une chambre fermée 10. Les bobines 71, 72 se trouvent à l'intérieur de la chambre 10. La chambre 10 ainsi formée est remplie d'un fluide de compensation de pression. Ce fluide de compensation peut être, par exemple, de l'air pressurisé ou de l'eau stérilisée. La pression à l'intérieur de la chambre 10 est substantiellement la même qu'à l'extérieur du tube 3 au niveau des haut-parleurs 51, 52 ; elle est réglée par vases communicants en fonction de la profondeur d'immersion du tube 3.

De manière avantageuse, les bobines 71, 72 étant à l'intérieur de la chambre 10 étanche et stérile, le deuxième mode de réalisation permet de protéger les bobines de toute pollution ou salissure. Par conséquent, la maintenance d'un tel dispositif 1 se trouve facilitée et sa durée de vie prolongée, notamment en eau non traitée.

Selon l'exemple illustré à la figure 2, les deux haut-parleurs 51, 52 sont des haut-parleurs actifs, c'est-à-dire des haut-parleurs comprenant chacun une membrane 61, 62 et un moteur électrodynamique incluant une bobine 71, 72 comme défini ci-dessus. Les forces de deux haut-parleurs s'additionnent. Ainsi, il est possible, par exemple, d'utiliser deux haut-parleurs de force modérée (par exemple, jusqu'à 200 N chacun) qui sont plus faciles et économiques à fabriquer qu'un seul haut-parleur très puissant (par exemple, de 400 N).

Selon une variante, l'un des haut-parleurs 51, 52 peut être un haut-parleur actif. L'autre des haut-parleurs 51, 52 peut être un haut-parleur passif, c'est-à-dire ne comprenant que la membrane. Un tel agencement a l'avantage d'être particulièrement économique, tout en ayant les avantages du dispositif selon le deuxième mode de réalisation.

Avantageusement, l'agencement du haut-parleur dans le dispositif 1 selon les modes de réalisation décrits en référence aux figures 1 et 2 permet de découpler efficacement l'onde de son avant du haut-parleur 5 et l'onde de son arrière, en utilisant les différences d'impédances caractéristiques entre l'air et le liquide environnant sans entraver le déplacement de la membrane. Par conséquent, de très basses fréquences peuvent être émises.

Les figures 3A à 3D représentent de manière schématique d'autres modes de réalisation du dispositif 1, dans lesquels le dispositif 1 est entièrement immersible dans un liquide. La description des parties identiques aux modes de réalisation des figures 1 et 2 est omise.

Selon ces modes de réalisation, lorsque le dispositif 1 est plongé dans le liquide environnant 2, le dispositif 1 s'oriente spontanément de sorte que l'axe principal 4 du corps creux 3 soit vertical et que le haut-parleur 5 soit placé en haut du corps creux 3. Le dispositif 1 est immergé dans le liquide 2 de manière à ce que de l'air contenu à l'intérieur du corps creux 3 se comprime à la pression du liquide environnant 2 entourant le dispositif 1. Ainsi, la membrane 6 du haut-parleur 5 est exposée à une pression égale des deux côtés de la membrane 6 qui reste alors en position neutre. L'une des faces de la membrane 6 est en contact avec le liquide environnant et l'autre des faces de la membrane 6 est en contact avec l'air contenu dans le corps creux 3. La différence d'impédance caractéristique du liquide environnant et de l'air empêche l'opposition de phase lorsque la membrane 6 est déplacée par la bobine 7.

Dans l'exemple de la figure 3A, la bobine 7 du haut-parleur 5 se trouve à l'intérieur du dispositif 1. L'exemple de la figure 3B est une variante de l'exemple de la figure 3A, dans lequel le moteur 7 du haut-parleur 5 est entouré par un liquide de refroidissement 16 contenu dans une poche souple et extensible 17. Dans l'exemple représenté, la poche souple 17 est une vessie avec un mécanisme de déformation en accordéon. La poche souple 17 forme une chambre de protection 15 autour de la bobine 7 et permet le déplacement des parties mobiles du haut-parleur 5, le liquide de refroidissement 16 étant incompressible.

Dans l'exemple de la figure 3C, la bobine 7 du haut-parleur 5 se trouve à l'extérieur du dispositif 1. Plus précisément, la bobine 7 est fixée à la face de la membrane 6 en contact avec le liquide environnant 2. L'exemple de la figure 3D est une variante de l'exemple de la figure 3C, dans lequel le haut-parleur 5 n'affleure pas le bord du corps 3 mais se trouve légèrement à l'intérieur de celui-ci. L'extrémité haute 31 du corps 3 est fermée par une membrane souple 9. Cette membrane 9 peut être, par exemple, en polyester, tel que le produit Mylar^{©} commercialisé par la société Dupont. La chambre de protection 91 ainsi formée entre la membrane souple 9 et le haut-parleur contient un liquide stérile de refroidissement, par exemple, de l'eau distillée. La bobine 7 est alors protégée d'éventuelles contaminations et refroidie en même temps.

Le dispositif selon l'exemple de la figure 3C est de préférence utilisable dans un liquide stérile (comme de l'eau chlorée) afin d'éviter la contamination micro-organique de la bobine 5.

Dans les modes de réalisation illustrés sur les figures 3A à 3D, le dispositif ne comprend pas de de poche d'équilibrage de pression. Le fluide contenu dans la cavité 37 du corps creux 3 (par exemple de l'air) est en contact avec le liquide environnant 2 (par exemple de l'eau) en formant une interface air/eau à l'intérieur de la cavité 37 du corps creux 3. L'air est emprisonné dans la cavité 37. La quantité d'air contenu dans la cavité 37 reste constante.

Lorsque la pression du liquide environnant 2 augmente, du liquide environnant 2 (c'est-à-dire de l'eau) pénètre à l'intérieur de la cavité 37 du corps creux 3 via la deuxième ouverture 35 (ouverture inférieure) du corps creux 3. De cette manière, le fluide contenu à l'intérieur de la cavité 37 (c'est-à-dire l'air) est comprimé jusqu'à atteindre une pression égale à la pression du liquide environnant 2.

Inversement, lorsque la pression du liquide environnant 2 diminue, du liquide contenu dans le corps creux 3 est évacué vers l'extérieur du dispositif 1 via la deuxième ouverture 35 (ouverture inférieure) du corps creux. De cette manière, le fluide contenu à l'intérieur de la cavité 37 est détendu jusqu'à atteindre une pression égale à la pression du liquide environnant 2.

Autrement dit, la circulation du liquide environnant 2 à travers la deuxième ouverture du corps creux 3 a pour effet de déplacer l'interface air/eau à l'intérieur de la cavité 37. De cette manière, les deux faces de la membrane 6 du haut-parleur 5 sont en permanence soumises des pressions identiques. L'équilibrage des pressions se fait de manière naturelle, en ce sens qu'aucun dispositif d'injection de fluide n'est nécessaire.

Dans les modes de réalisation des figures 4 et 5, lorsque le dispositif 1 est plongé dans le liquide environnant 2, le dispositif 1 s'oriente spontanément de sorte que l'axe principal 4 du corps creux 3 soit vertical et que le haut-parleur 5 soit placé en bas du corps creux 3 du dispositif 1. La description des parties identiques aux modes de réalisation des figures précédentes est encore omise.

A son extrémité haute 31, le corps creux 3 est fermé par une pièce déformable 14. Dans l'exemple représenté, la pièce déformable est une vessie 14 avec un mécanisme de déformation en accordéon. La pièce déformable 14 peut également être une membrane souple et extensible. La chambre de protection 13 formée à l'intérieur du corps creux 3, entre la vessie 14 et le haut-parleur 5 est remplie d'air. Avantageusement, la chambre 13 peut également contenir un liquide stérile 12 de refroidissement. Dans ce cas, les deux faces opposées de la membrane 6 sont en contact avec du liquide. Lorsque le dispositif 1 est immergé dans le liquide environnant 2, la vessie 14 se déforme en fonction de la pression du liquide, comprimant ainsi l'air se trouvant dans la chambre 13. Le haut-parleur 5 est alors exposé à une pression égale des deux côtés de la membrane 6.

Ce mode de réalisation permet une variation importante de la profondeur d'immersion tout en conservant l'équi-pression des deux côtés de la membrane 6 et donc de bonnes performances du dispositif 1.

En référence à la figure 5, contrairement au mode de réalisation de la figure 4, le corps creux 3 du dispositif 1 selon ce mode de réalisation est fermé à son extrémité haute 31 par une paroi rigide (par exemple du même type que la paroi latérale du corps creux 3). La chambre de protection 13 formée à l'intérieur du corps creux 3 est remplie d'air. Avantageusement, la chambre 13 contient également un liquide stérile 12 de refroidissement. La quantité de ce liquide 12 est déterminé par la profondeur d'immersion du dispositif 1, la profondeur d'immersion étant prédéterminée et relativement faible pour ce mode de réalisation. Les deux faces opposées de la membrane 6 sont en contact avec du liquide.

Le dispositif 1 selon les modes de réalisation des figures 3A à 3D, 4 et 5 présente l'avantage d'être facilement réalisable et d'être de faible coût. Il permet d'être utilisé à différentes profondeurs d'immersion totale car son agencement réduit les contraintes sur la membrane. Avantageusement, son rendement est très élevé.

La figure 6 est une vue schématique d'un autre mode de réalisation d'un dispositif d'émission de son 1.

Dans ce mode de réalisation, le dispositif d'émission de son 1 comprend un corps creux 3, un haut-parleur 5 et une poche d'équilibrage de pression 14.

Le corps creux 3 comprend une paroi latérale 36, par exemple une paroi latérale 36 de forme cylindrique, délimitant une cavité interne 37. La cavité interne 37 est remplie avec une fluide tel que de l'air ou de l'eau.

Le corps creux 3 présente un axe principal 4. Dans l'exemple illustré sur la figure 6, la paroi latérale 36 présente une forme cylindrique de révolution et l'axe principal 4 est l'axe de révolution de la paroi latérale 36. Le corps creux 3 comprend une première ouverture 34 (ou ouverture supérieure) et une deuxième ouverture 35 (ou ouverture inférieure). La première ouverture 34 est de forme circulaire. La deuxième ouverture 35 est également de forme circulaire. L'axe principal 4 passe par le centre de la première ouverture 34. L'axe principal 4 passe également par le centre de la deuxième ouverture 35.

Le haut-parleur 5 est disposé à l'intérieur du corps creux 3. Le haut-parleur 5 comprend une membrane 6, une bobine mobile 7 et un aimant 11. La membrane 6 est fixée au corps creux 3 de sorte qu'elle obture la première ouverture 34. La membrane 6 présente une forme symétrique de révolution autour de l'axe principal 4. La membrane 6 présente une première face 63 et une deuxième face 64, opposée à la première face 63. La première face 63 est en contact avec le liquide environnant 2 tandis que la deuxième face 64 de la membrane 6 est en contact avec le fluide contenu dans la cavité interne 37 du corps creux 3. L'aimant 11 est monté fixe par rapport au corps creux 3. La bobine 7 est montée mobile par rapport au corps creux 3. Plus précisément, la bobine 7 est propre à se déplacer axialement par rapport au corps creux 3 parallèlement à l'axe principal 4. Lorsque le haut-parleur 5 est en fonctionnement, la bobine 7 est parcourue par un courant électrique et tend à se déplacer par rapport au corps creux 3 le long de l'axe principal 4. Le déplacement de la bobine 7 est dépendant de l'intensité du courant parcourant la bobine 7. Le déplacement de la bobine 7 entraine un déplacement concomitant de la membrane 6.

Dans le mode de réalisation illustré sur la figure 6, la poche d'équilibrage de pression 14 est située à l'intérieur du corps creux 3. La poche d'équilibrage de pression 14 comprend une membrane souple 17 propre à contenir un fluide de compensation de pression. Dans le mode de réalisation illustré sur la figure 6, le fluide de compensation de pression est un liquide identique au liquide environnant 2. La poche d'équilibrage de pression 14 obture la deuxième ouverture 35. De cette manière, la quantité de fluide contenue dans la cavité 37 du corps creux 3 est constante.

La membrane souple 17 formant la poche d'équilibrage de pression 14 est propre à se déformer sous l'effet d'une variation de pression du liquide environnant 2. Plus précisément, lorsque la pression du liquide environnant 2 augmente, le volume de la poche 14 augmente et la poche 14 se remplit de liquide. Du liquide environnant pénètre dans la poche 14 via la deuxième ouverture 35. De cette manière, le fluide contenu à l'intérieur de la cavité 37 est comprimé jusqu'à atteindre une pression égale à la pression du liquide environnant 2.

Inversement, lorsque la pression du liquide environnant 2 diminue, le volume de la poche 14 diminue et la poche 14 se vide. Du liquide contenu dans la poche 14 est évacué vers l'extérieur du dispositif 1. De cette manière, le fluide contenu à l'intérieur de la cavité 37 est détendu jusqu'à atteindre une pression égale à la pression du liquide environnant 2.

Autrement dit, la déformation de la membrane souple 17 génère une circulation du fluide de compensation de pression à travers la deuxième ouverture 35 de sorte que les deux faces 63 et 64 de la membrane 6 du haut-parleur 5 sont en permanence soumises des pressions identiques. L'équilibrage des pressions se fait de manière naturelle, en ce sens qu'aucun dispositif d'injection de fluide de compensation n'est nécessaire.

Lorsque le dispositif 1 est plongé dans le liquide environnant 2, le dispositif 1 s'oriente spontanément dans une position d'équilibre stable. Dans la position d'équilibre stable, l'axe principal 4 est vertical et la première ouverture 34 est située au-dessus de la deuxième ouverture 35.

Cette orientation présente l'avantage que la membrane 6 du haut-parleur 5 est soumise à la même pression hydrostatique de manière axisymétrique autour de l'axe principal 4.

La figure 7 est une vue schématique d'un autre mode de réalisation d'un dispositif d'émission de son 1.

Comme dans le mode de réalisation de la figure 6, le dispositif d'émission de son 1 comprend un corps creux 3, un haut-parleur 5 et une poche d'équilibrage de pression 14.

Le corps creux 3 et le haut-parleur 5 sont identiques au corps creux 3 du mode de réalisation de la figure 6.

En revanche, dans le mode de réalisation illustré sur la figure 7, la poche d'équilibrage de pression 14 est située à l'extérieur du corps creux 3. La poche d'équilibrage de pression 14 comprend une membrane souple 17 propre à contenir un fluide de compensation de pression. Le dispositif 1 comprend en outre un conduit de circulation de fluide 18 reliant la poche d'équilibrage de pression 14 à la deuxième ouverture 35. Dans le mode de réalisation illustré sur la figure 7, le fluide de compensation de pression est un fluide identique au fluide contenu dans la cavité 17 du corps creux 3, c'est-à-dire de l'air ou de l'eau. Ainsi, la quantité totale de fluide contenue dans la cavité 17 du corps creux 3 et dans la poche d'équilibrage de pression 14 est constante.

Dans l'exemple illustré sur la figure 7, la poche d'équilibrage de pression 14 est agencées par rapport au corps creux 3 de sorte qu'elle est située dans le liquide environnant 2, sensiblement à la même profondeur P que la membrane 6 du haut-parleur 5. Cet agencement permet d'assurer un équilibrage des pressions s'exerçant sur les deux faces 63 et 64 de la membrane 6.

La membrane souple 17 formant la poche d'équilibrage de pression 14 est propre à se déformer sous l'effet d'une variation de pression du liquide environnant 2. Plus précisément, lorsque la pression du liquide environnant 2 augmente, le volume de la poche 14 diminue et la poche 14 se vide du fluide qu'elle contient. Le fluide circule depuis la poche d'équilibrage de pression 14 via le conduit de circulation 18 jusqu'à la cavité 37 du corps creux 3, et pénètre à l'intérieur de la cavité 37 du corps creux 3 via la deuxième ouverture 35. De cette manière, le fluide contenu à l'intérieur de la cavité 37 est comprimé jusqu'à atteindre sur la face 64 de la membrane 6 une pression égale à la pression du liquide environnant 2 s'exerçant sur la face 63 de la membrane 6.

Inversement, lorsque la pression du liquide environnant 2 diminue, le volume de la poche 14 augmente et la poche d'équilibrage de pression 14 se remplit de fluide. Du fluide est évacué depuis la cavité 37 est guidé vers la poche d'équilibrage de pression 14 via la deuxième ouverture 35 et le conduit de circulation 18. De cette manière, le fluide contenu à l'intérieur de la cavité 37 est détendu jusqu'à atteindre sur la face 64 de la membrane 6 une pression égale à la pression du liquide environnant 2 s'exerçant sur la face 63 de la membrane 6.

Autrement dit, la déformation de la membrane souple 17 génère une circulation du fluide de compensation de pression à travers la deuxième ouverture 35 de sorte que les deux faces 63 et 64 de la membrane 6 du haut-parleur 5 sont en permanence soumises des pressions identiques. L'équilibrage des pressions se fait de manière naturelle, en ce sens qu'aucun dispositif d'injection de fluide de compensation n'est nécessaire.

Lorsque le dispositif 1 est plongé dans le liquide environnant 2, le dispositif 1 s'oriente spontanément de sorte que l'axe principal 4 soit vertical et que la première ouverture 34 soit située au-dessus de la deuxième ouverture 35.

Cette orientation présente l'avantage que la membrane du haut-parleur est soumise à la même pression hydrostatique de manière axisymétrique autour de l'axe principal 4.

De manière particulièrement avantageuse, l'immersion dans un liquide du haut-parleur 5 a l'avantage de permettre un refroidissement très efficace du moteur électrodynamique du haut-parleur par le liquide environnant le moteur. Ainsi, il n'est pas nécessaire de prévoir un circuit ou un système de refroidissement supplémentaire au dispositif 1. Par conséquent, des puissances d'émission bien supérieures par rapport aux haut-parleurs non refroidis par liquide peuvent être obtenues. Le refroidissement est également obtenu lorsque le moteur est entouré d'air, néanmoins dans une moindre mesure.

Selon des modes de réalisation préférés, le dispositif 1 selon l'invention est semi-immersible dans l'eau de la mer. Le dispositif 1, lorsqu'il est semi-immergé, peut alors avantageusement être utilisé pour la répulsion de poissons prédateurs. Pour cette application, la bande de fréquence d'émission doit être comprise entre environ 40Hz et 500 Hz. Ces bandes de fréquence sont parfaitement atteignables avec des haut-parleurs électrodynamiques.

Par exemple, le dispositif 1 peut servir à éloigner des daurades royales des parcs de conchyliculture afin d'éviter la prédation par des daurades des élevages de moules et de huitres. Le son émis par le dispositif 1 fait alors fuir les poissons prédateurs sans porter atteinte à leur intégrité physique. Par exemple, le haut-parleur dont le niveau de pression acoustique délivré dans l'eau est supérieur à 160dB à 1m (référence 1µPa) peut être efficace pour repousser les poissons prédateurs. Un tel dispositif 1 peut avoir une portée d'environ 300 m.

Pour protéger efficacement un parc de conchyliculture, plusieurs dispositifs 1 selon l'invention peuvent être agencés immergés ou semi-immergés et espacés de façon à ce que tout le parc soit couvert par les émissions de son au niveau requis lors du fonctionnement des dispositifs.

Une autre application possible du dispositif selon l'invention est l'émission de sons agréables dans des piscines de natation ou de loisir.

En fonction de la profondeur d'immersion du haut-parleur dans le liquide, la puissance de celui-ci doit être adaptée afin de compenser la perte de rayonnement avec la variation de la pression du liquide.

Selon un mode de réalisation non représenté, le haut-parleur du dispositif peut également comporter un moteur électrodynamique de chaque côté de la membrane. Cet agencement permet de doubler le facteur de force en n'utilisant qu'un seul haut-parleur.

Bien sûr, l'invention n'est pas limitée aux exemples qui viennent d'être décrits et de nombreux aménagements peuvent être apportés à ces exemples sans sortir du cadre de l'invention telle que définie dans les evendications.

## Revendications

1. Dispositif (1) d'émission de son immersible ou semi-immersible dans un liquide environnant (2), caractérisé en qu'il comprend :
- un corps creux rigide (3) ayant une première ouverture (34) et une deuxième ouverture (35), le corps creux (3) étant agencé pour être au moins partiellement immergé dans le liquide environnant (2), et ayant un axe principal (4) traversant la première ouverture du corps creux (3),
- un haut-parleur électrodynamique (5) comprenant une membrane (6) fermant la première ouverture (34), un aimant monté fixe par rapport au corps creux (3) et une bobine (7) montée mobile par rapport au corps creux selon une direction de déplacement parallèle à l'axe principal (4) du corps creux (3), et
- une poche d'équilibrage de pression (14) comprenant une membrane souple (17), propre à contenir un fluide de compensation de pression, la membrane souple (17) étant propre à se déformer sous l'effet d'une variation de pression du liquide environnant (2), la déformation de la membrane souple (17) générant une circulation du fluide de compensation de pression à travers la deuxième ouverture (35) de manière à équilibrer des pressions s'exerçant de part et d'autre de la membrane (6) du haut-parleur,
**caractérisé en ce que** le dispositif est configuré de sorte que son centre de gravité et son centre de poussée de la poussée d'Archimède se trouvent sur l'axe principal (4) avec le centre de poussée de la poussée d'Archimède à l'aplomb du centre de gravité, le dispositif (1) et son corps creux (3) étant ainsi agencés pour que, lorsque le dispositif (1) est au moins semi-immergé dans le liquide environnant (2), le dispositif (1) s'oriente spontanément avec l'axe principal (4) du corps creux (3) s'étendant verticalement, une face (63) de la membrane (6) du haut-parleur (5) étant en contact avec le liquide environnant (2).

2. Dispositif (1) selon la revendication 1, dans lequel le corps creux (3) délimite une cavité interne (37) et la poche d'équilibrage de pression (14) s'étend à l'intérieur de la cavité interne (37).

3. Dispositif (1) selon la revendication 2, dans lequel l'intérieur de la poche d'équilibrage de pression (14) est en communication avec le liquide environnant (2) via la deuxième ouverture (35) de sorte que du liquide environnant (2) forme le fluide de compensation.

4. Dispositif (1) selon la revendication 1, dans lequel le corps creux (3) délimite une cavité interne (37) et la poche d'équilibrage de pression (14) s'étend à l'extérieur de la cavité interne (37).

5. Dispositif (1) selon la revendication 4, comprenant un conduit de circulation de fluide (18) reliant la poche d'équilibrage de pression (14) à la deuxième ouverture (35).

6. Dispositif (1) selon l'une des revendications 4 et 5, dans lequel la poche d'équilibrage de pression (14) est agencée par rapport au corps creux (3) de sorte que lorsque le dispositif (1) est au moins semi-immergé dans le liquide environnant (2) avec l'axe principal (4) vertical, la poche d'équilibrage (14) est positionnée à une profondeur (P) sensiblement identique à la profondeur de la membrane (6) du haut-parleur (5).

7. Dispositif (1) selon l'une des revendications 1 à 6, dans lequel le dispositif (1) s'oriente spontanément de sorte que le corps creux (3) est semi-immergé dans le liquide environnant (2).

8. Dispositif (1) selon l'une des revendications 1 à 7, comprenant en outre une pièce flottante (8) agencée à l'extérieur du corps creux (3) et fixée au corps creux (3).

9. Dispositif (1) selon la revendication 1 ou 2, dans lequel le dispositif (1) et son corps creux (3) sont agencés pour que, lorsque le dispositif (1) est au moins semi-immergé dans le liquide environnant (2), le dispositif (1) s'oriente spontanément avec l'axe principal (4) du corps creux (3) s'étendant verticalement et la première ouverture (35) étant située au dessus de la deuxième ouverture (35).

10. Dispositif (1) selon l'une des revendications précédentes, dans lequel la bobine (7, 71, 72) du haut-parleur (5, 51, 52) est agencée dans une chambre de protection (13, 15, 91), la chambre de protection (13, 15, 91) étant formée par la membrane (7, 71, 72) du haut-parleur, une membrane souple (9, 14, 17) et une paroi du corps creux (3).

11. Dispositif (1) selon l'une des revendications 1 à 10, comprenant deux haut-parleurs (51, 52) agencés selon l'axe principal (4) du corps creux (3) et délimitant une chambre (10) avec leurs membranes (61, 62) et une paroi du corps creux (3), la chambre (10) étant remplie du fluide de compensation de pression.

12. Dispositif (1) selon l'une des revendications 1 à 11, comprenant deux haut-parleurs (51, 52) et dans lequel l'un des haut-parleurs (51, 52) est un haut-parleur actif comprenant une membrane et une bobine, et l'autre haut-parleur comprend une membrane passive.

13. Dispositif (1) selon l'une des revendications précédentes, dans lequel le ou l'un des haut-parleur(s) (5, 51, 52) est capable de fournir un niveau de pression acoustique d'au moins 160 dB à 1 m de distance du haut-parleur (5, 51, 52) dans une gamme de fréquences comprises entre 1 Hz et 500 Hz.

14. Dispositif (1) selon l'une des revendications précédentes, dans lequel le haut-parleur ou l'un des haut-parleurs a un moteur de chaque côté de la membrane.

## Patentansprüche

1. Schallemissionsvorrichtung (1), die in eine Umgebungsflüssigkeit (2) eintauchbar oder halb eintauchbar ist, **dadurch gekennzeichnet, dass** sie umfasst:
- einen starren hohlen Körper (3), der eine erste Öffnung (34) und eine zweite Öffnung (35) hat, wobei der hohle Körper (3) angeordnet ist, um zumindest teilweise in die Umgebungsflüssigkeit (2) eingetaucht zu werden, und der eine Hauptachse (4) hat, die durch die erste Öffnung des hohlen Körpers (3) hindurchgeht,
- einen elektrodynamischen Lautsprecher (5), der eine Membran (6) umfasst, die die erste Öffnung (34) verschließt, einen Magneten, der in Bezug auf den hohlen Körper (3) ortsfest angeordnet ist, und eine Spule (7), die in Bezug auf den hohlen Körper entlang einer Verschiebungsrichtung parallel zur Hauptachse (4) des hohlen Körpers (3) beweglich angeordnet ist, und
- einen Druckausgleichsbeutel (14), der eine flexible Membran (17) umfasst und geeignet ist, ein Druckausgleichsfluid zu enthalten, wobei die flexible Membran (17) geeignet ist, sich unter der Wirkung einer Druckänderung der Umgebungsflüssigkeit (2) zu verformen, wobei die Verformung der flexiblen Membran (17) ein Strömen des Druckausgleichsfluids durch die zweite Öffnung (35) erzeugt, um die Drücke, die auf beiden Seiten der Membran (6) des Lautsprechers ausgeübt werden, auszugleichen,
**dadurch gekennzeichnet, dass** die Vorrichtung so ausgebildet ist, dass sich ihr Schwerpunkt und ihr Schubzentrum des Schubs des Archimedes auf der Hauptachse (4) befinden, wobei das Schubzentrum des Schubes des Archimedes senkrecht über dem Schwerpunkt ist, wobei die Vorrichtung (1) und ihr hohler Körper (3) somit so angeordnet sind, dass, wenn die Vorrichtung (1) zumindest halb in die Umgebungsflüssigkeit (2) eingetaucht ist, sich die Vorrichtung (1) spontan so ausrichtet, dass sich die Hauptachse (4) des hohlen Körpers (3) vertikal erstreckt, wobei eine Fläche (63) der Membran (6) des Lautsprechers (5) mit der Umgebungsflüssigkeit (2) in Kontakt ist.

2. Vorrichtung (1) nach Anspruch 1, bei der der hohle Körper (3) einen Innenhohlraum (37) begrenzt und sich der Druckausgleichsbeutel (14) im Inneren des Innenhohlraums (37) erstreckt.

3. Vorrichtung (1) nach Anspruch 2, bei der das Innere des Druckausgleichsbeutels (14) über die zweite Öffnung (35) in Verbindung mit der Umgebungsflüssigkeit (2) steht, sodass die Umgebungsflüssigkeit (2) das Ausgleichsfluid bildet.

4. Vorrichtung (1) nach Anspruch 1, bei der der hohle Körper (3) einen Innenhohlraum (37) begrenzt und sich der Druckausgleichsbeutel (14) außerhalb des Innenhohlraums (37) erstreckt.

5. Vorrichtung (1) nach Anspruch 4, umfassend eine Fluidzirkulationsleitung (18), die den Druckausgleichsbeutel (14) mit der zweiten Öffnung (35) verbindet.

6. Vorrichtung (1) nach einem der Ansprüche 4 und 5, bei der der Druckausgleichsbeutel (14) in Bezug auf den hohlen Körper (3) derart angeordnet ist, dass, wenn die Vorrichtung (1) zumindest halb in die Umgebungsflüssigkeit (2) bei vertikaler Hauptachse (4) eingetaucht ist, der Ausgleichsbeutel (14) in einer Tiefe (P) positioniert ist, die im Wesentlichen identisch zur Tiefe der Membran (6) des Lautsprechers (5) ist.

7. Vorrichtung (1) nach einem der Ansprüche 1 bis 6, bei der sich die Vorrichtung (1) spontan derart ausrichtet, dass der hohle Körper (3) halb in die Umgebungsflüssigkeit (2) eingetaucht ist.

8. Vorrichtung (1) nach einem der Ansprüche 1 bis 7, ferner umfassend ein schwimmendes Teil (8), das außerhalb des hohlen Körpers (3) angeordnet und am hohlen Körper (3) befestigt ist.

9. Vorrichtung (1) nach Anspruch 1 oder 2, bei der die Vorrichtung (1) und ihr hohler Körper (3) so angeordnet sind, dass, wenn die Vorrichtung (1) zumindest halb in die Umgebungsflüssigkeit (2) eingetaucht ist, sich die Vorrichtung (1) spontan so ausrichtet, dass sich die Hauptachse (4) des hohlen Körpers (3) vertikal erstreckt und sich die erste Öffnung (35) über der zweiten Öffnung (35) befindet.

10. Vorrichtung (1) nach einem der vorhergehenden Ansprüche, bei der die Spule (7, 71, 72) des Lautsprechers (5, 51, 52) in einer Schutzkammer (13, 15, 91) angeordnet ist, wobei die Schutzkammer (13, 15, 91) durch die Membran (7, 71, 72) des Lautsprechers, eine flexible Membran (9, 14, 17) und eine Wand des hohlen Körpers (3) gebildet ist.

11. Vorrichtung (1) nach einem der Ansprüche 1 bis 10, umfassend zwei Lautsprecher (51, 52), die entlang der Hauptachse (4) des hohlen Körpers (3) angeordnet sind und mit ihren Membranen (61, 62) und einer Wand des hohlen Körpers (3) eine Kammer (10) begrenzen, wobei die Kammer (10) mit dem Druckausgleichsfluid gefüllt ist.

12. Vorrichtung (1) nach einem der Ansprüche 1 bis 11, umfassend zwei Lautsprecher (51, 52) und bei der einer der Lautsprecher (51, 52) ein aktiver Lautsprecher ist, der eine Membran und eine Spule umfasst, und der andere Lautsprecher eine passive Membran umfasst.

13. Vorrichtung (1) nach einem der vorhergehenden Ansprüche, bei der der oder einer der Lautsprecher (5, 51, 52) imstande ist, einen Schalldruckpegel von mindestens 160 dB bei 1 m Distanz zum Lautsprecher (5, 51, 52) in einem Frequenzbereich zwischen 1 Hz und 500 Hz zu liefern.

14. Vorrichtung (1) nach einem der vorhergehenden Ansprüche, bei der der Lautsprecher oder einer der Lautsprecher einen Motor auf jeder Seite der Membran hat.

## Claims

1. A sound emitter device (1) that is immersible or semi-immersible in an ambient liquid (2), the device being **characterized in that** it comprises:
• a rigid hollow body (3) having a first opening (34) and a second opening (35), the hollow body (3) being arranged to be immersed at least in part in the ambient liquid (2) and having a main axis (4) passing through the first opening of the hollow body (3);
• an electrodynamic loudspeaker (5) comprising a diaphragm (6) closing the first opening (34), a magnet that is mounted stationary relative to the hollow body (3), and a coil (7) that is mounted to be movable relative to the hollow body along a travel direction parallel to the main axis (4) of the hollow body (3); and
• a pressure balancing pouch (14) comprising a flexible membrane (17) and suitable for containing a pressure compensation fluid, the flexible membrane (17) being suitable for deforming under the effect of a variation in the pressure of the ambient liquid (2), the deformation of the flexible membrane (17) giving rise to a flow of pressure compensation fluid through the second opening (35) in such a manner as to balance the pressures exerted on either side of the diaphragm (6) of the loudspeaker;
**characterized in that** the device is configured in such a manner that its center of gravity and its center of buoyancy thrust lie on the main axis (4) with center of buoyancy thrust lying vertically in register with the center of gravity, the device (1) and its hollow body (3) being arranged so that, when the device (1) is at least semi-immersed in the ambient liquid (2), the device (1) spontaneously takes up orientation with the main axis (4) of the hollow body (3) extending vertically and with a face (63) of the diaphragm (6) of the loudspeaker (5) being in contact with the ambient liquid (2).

2. A device (1) according to claim 1, wherein the hollow body (3) defines an internal cavity (37), and the pressure balancing pouch (14) extends inside the internal cavity (37).

3. A device (1) according to claim 2, wherein the inside of the pressure balancing pouch (14) is in communication with the ambient liquid (2) via the second opening (35) in such a manner that the ambient liquid (2) forms the compensation fluid.

4. A device (1) according to claim 1, wherein the hollow body (3) defines an internal cavity (37), and the pressure balancing pouch (14) extends outside the internal cavity (37).

5. A device (1) according to claim 4, including a fluid flow duct (18) connecting the pressure balancing pouch (14) to the second opening (35).

6. A device (1) according to claim 4 or claim 5, wherein the pressure balancing pouch (14) is arranged relative to the hollow body (3) in such a manner that, when the device (1) is at least semi-immersed in the ambient liquid (2) with the main axis (4) vertical, the balancing pouch (14) is positioned at a depth (P) substantially identical to the depth of the diaphragm (6) of the loudspeaker (5).

7. A device (1) according to any one of claims 1 to 6, wherein the device (1) spontaneously takes up an orientation such that the hollow body (3) is semi-immersed in the ambient liquid (2).

8. A device (1) according to any one of claims 1 to 7, further comprising a floating part (8) arranged outside the hollow body (3) and fastened to the hollow body (3).

9. A device (1) according to claim 1 or claim 2, wherein the device (1) and its hollow body (3) are arranged in such a manner that, when the device (1) is at least semi-immersed in the ambient liquid (2), the device (1) spontaneously takes up an orientation with the main axis (4) of the hollow body (3) extending vertically and with the first opening (35) being situated above the second opening (35).

10. A device (1) according to any preceding claim, wherein the coil (7, 71, 72) of the loudspeaker (5, 51, 52) is arranged in a protection chamber (13, 15, 91), the protection chamber (13, 15, 91) being formed by the diaphragm (7, 71, 72) of the loudspeaker, by a flexible membrane (9, 14, 17), and by a wall of the hollow body (3) .

11. A device (1) according to any one of claims 1 to 10, having two loudspeakers (51, 52) arranged on the main axis (4) of the hollow body (3) and defining a chamber (10) with their diaphragms (61, 62) and with a wall of the hollow body (3), the chamber (10) being filled with the pressure compensation fluid.

12. A device (1) according to any one of claims 1 to 11, having two loudspeakers (51, 52) and wherein one of the loudspeakers (51, 52) is an active loudspeaker comprising a diaphragm and a coil, and the other loudspeaker comprises a passive diaphragm.

13. A device (1) according to any preceding claim, wherein the or one of the loudspeakers (5, 51, 52) is capable of delivering an acoustic pressure level of at least 160 dB at a distance of 1 m from the loudspeaker (5, 51, 52) in a frequency band lying in the range 1 Hz and 500 Hz.

14. A device (1) according to any preceding claim, wherein the loudspeaker or one of the loudspeakers has a respective motor on each side of the diaphragm.
